# EUROPÄISCHE PATENTSCHRIFT

(11) **EP 2 386 766 B1**
(45) Veröffentlichungstag und Bekanntmachung des Hinweises auf die Patenterteilung: **12.10.2022**
(21) Anmeldenummer: 11161757.7
(22) Anmeldetag: 08.04.2011
(51) Int. Cl.: F04D 29/66, F04D 31/00, F04D 29/057, F04D 29/047

(54) **Helico-axiale Pumpe, ein Rotor für eine helico-axial Pumpe, Verfahren zur hydrodynamischen Lagerung eines Rotors einer helico-axialen Pumpe, sowie eine Hybridpumpe mit einem Rotor für eine helico-axiale Pumpe**
Helico-axial pump, rotor for same, method for hydrodynamic bearing of a rotor of a helicon-axial pump and a hybrid pump with a rotor for a helico-axial pump
Pompe hélico-axiale, rotor pour une pompe hélico-axiale,palier hydrodynamique d'un rotor d'une pompe hélico-axiale et pompe hybride dotée d'un rotor pour une pompe hélico-axiale

(30) Priorität: 11.05.2010 EP 10162518
(43) Veröffentlichungstag der Anmeldung: 16.11.2011
(73) Patentinhaber: Sulzer Management AG, 8401 Winterthur (CH)
(72) Erfinder: Meuter, Paul, 8472, Seuzach (CH); Radcliffe, Christopher David, Leeds, LS18 5ED (GB); Ruguê, Mônica Alves de Lima, 5507, Mellingen (CH); Welschinger, Thomas, 78315, Radolfzell (DE)
(74) Vertreter: IPS Irsch AG

(56) Entgegenhaltungen:
- DE-A1- 2 312 546
- FR-A- 963 701
- FR-A1- 2 697 870
- GB-A- 2 312 929
- US-A- 1 391 799
- US-A- 4 606 700
- US-A1- 2002 187 037

## Beschreibung

Die Erfindung betrifft eine helico-axiale Pumpe zur Förderung von Mehrphasengemischen sowie ein Verfahren zur hydrodynamischen Lagerung eines Rotors einer helico-axialen Pumpe.

Bei der Förderung von Mehrphasengemischen, wie beispielsweise Rohöl, das neben Erdöl auch Erdgas und häufig auch Wasser und Feststoffanteile wie z.B. Sand enthält, stellt sich das Problem, dass mit steigendem Gasanteil im Mehrphasengemisch der Wirkungsgrad der verwendeten Pumpvorrichtungen abnimmt. Beispielsweise ist bei niedrigen Gasdichten der Einsatz von Pumpvorrichtungen mit radialen Laufrädern bereits ab einem volumetrischen Gas/Flüssigkeitsverhältnis von grösser als 0.04 bis 0.06 nicht mehr möglich bzw. nicht mehr wirtschaftlich. In herkömmlichen Förderanlagen wird deshalb bei einem höheren Gasanteil die gasförmige Phase der Mehrphasengemische von der flüssigen zunächst abgetrennt und die beiden Phasen dann getrennt unter jeweils unterschiedlichen Förderbedingungen gefördert. Eine derartige Trennung der flüssigen und gasförmigen Phase der Mehrphasengemische ist abhängig von den speziellen Einsatzbedingungen am Ort der Förderung und nicht immer möglich oder wirtschaftlich. Es wurden deshalb spezielle Pump- oder Kompressionsvorrichtungen entwickelt, um das volumetrische Gas/Flüssigkeitsverhältnis der zu fördernden Mehrphasengemische soweit zu verringern, dass anschliessend eine herkömmliche Pumpvorrichtung für die weitere Förderung eingesetzt werden kann, beispielsweise eine Verdrängerpumpe, eine Rotationspumpe oder eine Strahlpumpe.

Derartige Pump- oder Kompressionsvorrichtung für Mehrphasengemische mit erhöhtem Gasanteil sind beispielsweise bereits aus der GB-A-1 561 454, der EP 0 486 877, der US 5,961,282 oder der FR 2 697 870 A1 bekannt.

Beispielsweise ist die Hybridpumpe gemäss US 5,961,282 ein System zur Kompression eines Multiphasengemischs, das neben einer flüssigen Phase insbesondere einen erheblichen Gasanteil umfassen kann. Die Pumpe umfasst dabei eine mehrstufige Axialflusspumpe zur Reduktion des relativen Gasanteils, d.h. die Axialflusspumpe dient zur Erhöhung der Dichte des Mehrphasengemischs, so dass es schliesslich durch eine weitere gewöhnliche Zentrifugalpumpe von einem niedrigeren Niveau auf ein höheres Niveau gepumpt werden kann, zum Beispiel vom Boden des Meeres auf eine Ölplattform, ein Schiff oder zu einer landgestützten Anlage.

Eine helio-axiale Pumpe wird ebenfalls im Dokument FR 2 697 870 beschrieben. Darin wird eine auf der Aussenseite einer Axialpumpe einer Druckstufe liegende Decksscheibe gezeigt, welche den Zwischenraum zwischen dem Rotor und dem Stator reduziert um Druckverluste durch Rückströmungen auf der Aussenseite und über einzelnen Stufen zu verhindern. Durch eine labyrintartige Ausgestaltung der äusseren Abdeckung werden einerseits Leckströme vermindert und andererseits wird eine Rotorlagerung durch eine hydrodynamische Auflagewirkung erzeugt.

Wie bereits erwähnt, umfasst die als Verdichter wirkende helico-axiale Pumpe einen Rotor mit mehreren Kompressionsstufen, in der Praxis zum Beispiel mit bis zu sechzehn oder mehr Stufen, so dass das Mehrphasengemisch schrittweise von einer relativ niedrigen Dichte mit einem hohen relativen Volumenanteil an Gas bis zu einem hoch verdichteten Mehrphasengemisch mit einer so hohen Dichte komprimierbar ist, dass das hoch komprimierte Gemisch mit einer gewöhnlichen Förderpumpe weitergefördert werden kann.

Eine an sich bekannte Kompressionsstufe K' eines Rotors 2' einer helico-axialen Pumpe 1' ist schematisch in Fig. 1a und Fig. 1b dargestellt, wobei zur Verdeutlichung in Fig. 1b ein Abschnitt I-I eines Schnitts gemäss Fig. 1a parallel zur Längsachse A' dargestellt ist.

Jede Kompressionsstufe K' umfasst dabei ein rotierendes Laufrad 3' mit Schraube 31', wobei das rotierende Laufrad 3' einer kurzen archimedischen Schraube ähnelt, und einen daran anschliessenden Stator 4', der aus einer Mehrzahl von statischen, also nicht rotierenden Schaufeln 41' besteht. Laufrad 3' und Stator 4' sind dabei derart in Bezug auf eine gemeinsame Pumpenwelle 5', montiert, dass das Laufrad 3' im Betriebszustand von der Pumpenwelle 5' in Rotation versetzt wird, während der Stator 4' von der Drehbewegung der Pumpenwelle 5' entkoppelt ist und daher in Bezug auf das Laufrad 3' nicht rotiert. Die Pumpenwelle 5' erstreckt sich dabei entlang einer Längsangsachse A'. Die Mehrzahl der Kompressionsstufen K' sind dabei in einem im wesentlichen rohrartigen Pumpengehäuse 6' in Serie hintereinander angeordnet.

Die rotierende Schraube 31' fördert das Mehrphasengemisch M' in Pfeilrichtung z.B. aus einer in Fig. 1a und Fig. 1b nicht gezeigten vorgängigen Kompressionsstufe K' in den Stator 4', wodurch im Stator 4' kinetische Energie in Druckenergie umgewandelt wird, was zur Kompression des Mehrphasengemischs M' führt.

Um eine ausreichend hohe Kompression des Mehrphasengemischs M' zu erhalten, müssen in der Praxis, wie bereits erwähnt, eine grössere Anzahl von zum Beispiel bis zu sechzehn oder noch mehr Kompressionsstufen K', jeweils bestehend aus einem Laufrad 3' und einem Stator 4' in Serie vorgesehen werden, was zwangläufig zu einer beträchtlichen Baulänge der helico-axialen Pumpe 1' führt.

Der entscheidende Nachteil solch langer Rotoren 2' gebildet aus einer Vielzahl von Kompressionsstufen K' ist daher, dass sie schwingungsmässig nur sehr schwer zu beherrschen sind. Diese langen Rotoren 2' bilden im Inneren des rohrförmigen Pumpengehäuses 6' nämlich ein schwingungsfähiges System, das insbesondere verschiedene transversale Schwingungsmoden ausbilden kann, die so intensiv sein können, dass die Pumpe bei einer vorgegebenen Umdrehungszahl bzw. in einem bestimmten Umdrehungsfeld nicht mehr betrieben werden kann. Darüber hinaus kann auch der Wirkungsgrad der Pumpen 1' reduziert sein und im schlimmsten Fall sogar Beschädigungen der Pumpe 1' zu befürchten sind, wenn der Rotor 2' zum Beispiel so stark und unkontrolliert zu schwingen beginnt, dass Teile des Rotors 2', wie etwa die Laufräder 3' durch die Schwingungsbewegung beispielsweise mit dem Pumpengehäuse in Kontakt kommen. Dabei hängt die Art und Intensität der Schwingungen des Rotors 2' nicht nur von der speziellen Geometrie sondern auch vom Betriebszustand der Pumpe 1', des zu pumpenden Mehrphasengemischs M', der Drehzahl der Pumpe 1' und weiteren bekannten und zum Teil nicht genau bekannten Parametern ab, so dass es kaum möglich ist, allein durch eine Anpassung der geometrischen Verhältnisse bekannter Pumpen 1' oder durch Verwendung neuer Materialien die Probleme mit den schädlichen Schwingungen des Rotors 2' in den Griff zu bekommen.

Aufgabe der Erfindung ist es daher, eine helico-axiale Pumpe zur Förderung von Mehrphasengemischen vorzuschlagen, bei welcher die schädlichen Schwingungen des Rotors weitgehend vermieden werden und die Schwingungen des Rotors auf ein vorgebbares Mass reduziert bzw. gedämpft sind, so dass ein höherer Wirkungsgrad der Pumpe und / oder ein verbesserter Lauf des Rotors im Betriebszustand erreicht wird. Eine weitere Aufgabe der Erfindung ist es ein Verfahren zur hydrodynamischen Lagerung eines Rotors einer helico-axialen Pumpe vorzuschlagen, durch welches die aus dem Stand der Technik bekannten Probleme mit den Schwingungen der Rotoren vermieden werden. Die diese Aufgabe lösenden Gegenstände der Erfindung sind durch die Merkmale der unabhängigen Ansprüche 1 und 9 gekennzeichnet.

Die abhängigen Ansprüche beziehen sich auf besonders vorteilhafte Ausführungsformen der Erfindung.

Die Erfindung betrifft somit eine Helico-axiale Pumpe gemäß Anspruch 1 zur Förderung eines Mehrphasengemischs, welche helico-axiale Pumpe einen in einem Pumpengehäuse um eine Längsachse drehbar gelagerten Rotor umfasst, wobei eine Kompressionsstufe zur Kompression des Mehrphasengemischs den Rotor mit einem helico-axialen Laufrad und einen Stator umfasst. Erfindungsgemäss ist ein hydrodynamisches Stabilisierungselement mit einer Stabilisierungsfläche derart im Pumpengehäuse vorgesehen und ausgestaltet, dass entlang der im Wesentlichen axial verlaufenden Stabilisierungsfläche ein Stabilisierungsspalt ausgebildet ist, so dass im Betriebszustand eine hydrodynamische Stabilisierungsschicht aus einem Stabilisierungsmedium im Stabilisierungsspalt bildbar ist.

Wesentlich für die Erfindung ist es somit, dass ein hydrodynamisches Stabilisierungselement mit einer Stabilisierungsfläche im Pumpengehäuse vorgesehen ist, so dass vor der Stabilisierungsfläche ein Stabilisierungsspalt ausgebildet ist, in welchem Stabilisierungsspalt im Betriebszustand der Pumpe eine hydrodynamische Stabilisierungsschicht gebildet wird. Zur Ausbildung der hydrodynamischen Stabilisierungsschicht wird besonders bevorzugt ein bereits höher komprimiertes Mehrphasengemisch benutzt, das einer Kompressionsstufe entnommen wird, in der das Mehrphasengemisch bereits stärker komprimiert ist, als es in der Stufe komprimiert wird, in der es für die Bildung der Stabilisierungsschicht benutzt wird. Alternativ oder gleichzeitig kann jedoch zur Ausbildung der hydrodynamischen Stabilisierungsschicht ein in derselben Kompressionsstufe komprimiertes Mehrphasengemisch verwendet werden, was zum Beispiel noch anhand der Fig. 2 im Detail erläutert werden wird. Hierzu können zum Beispiel im oder am Pumpengehäuse spezielle Kanäle oder Leitungen vorgesehen sein, die eine Zufuhröffnung zur Zuführung des Mehrphasengemischs in den Stabilisierungsspalt mit dem Druckausgang einer vorgebbaren Kompressionsstufe verbinden.

Es versteht sich dabei, dass das Stabilisierungsmedium zur Bildung der Stabilisierungsschicht in speziellen Fällen auch von anderen externen Quellen zur Verfügung gestellt werden kann, zum Beispiel von einem Druckspeicher oder von einer Pumpe, die das Medium zur Bildung der Stabilisierungsschicht unter einem vorgebbaren, im Speziellen unter einem steuer- und / oder regelbaren Druck zur Einleitung in den Stabilisierungsspalt zur Verfügung stellt. Auch muss das Stabilisierungsmedium zur Bildung der Stabilisierungsschicht nicht zwingend das zu pumpende Mehrphasengemisch sein, sondern kann auch ein anderes Stabilisierungsmedium, z.B. ein Öl, Wasser oder ein anderes flüssiges oder gasförmiges Stabilisierungsmedium bzw. Fluid sein.

Durch die vorliegende Erfindung wird somit die Rotordynamik entscheidend verbessert, weil durch die Stabilisierungsschicht die Dämpfung und Steifigkeit des schwingungsfähigen Rotorsystems entscheidend erhöht wird.

Die schädlichen Schwingungen des Rotors werden dadurch weitgehend vermieden und werden zumindest auf ein vorgebbares tolerierbares Mass reduziert bzw. gedämpft, so dass die Pumpe auch bei einer Umdrehungszahl bzw. in einem bestimmten Umdrehungsfeld betrieben werden kann, wo das ohne Verwendung der erfindungsgemässen Stabilisierungsschicht bisher nicht mehr möglich ist. Darüber hinaus kann eventuell sogar ein höherer Wirkungsgrad der Pumpe und ein ruhigerer verbesserter Lauf des Rotors im Betriebszustand erreicht werden. Was letztlich natürlich dazu führt, dass nicht nur Energie für den Betrieb der Pumpe eingespart werden kann, sondern auch die Wartungsintervalle verlängert werden können, wodurch die damit verbundenen Kosten drastisch gesenkt werden können und gleichzeitig auch die Lebensdauer der Pumpe wesentlich erhöht wird.

Dabei ist der Grad, also die Stärke der Dämpfung je nach technischen Anforderungen oder Spezifikationen bei einer erfindungsgemässen helico-axialen Pumpe auf einfache Weise anpassbar. Dies kann zum Beispiel durch geeignete Wahl der Geometrie, beispielsweise der geometrische Form oder Breite des Stabilisierungsspalts geschehen. Oder aber indem zum Beispiel mittels eines an sich bekannten Ventils der Druck des in den Stabilisierungsspalt eingeleiteten Mehrphasengemischs gesteuert und / oder geregelt wird. Auch ist es beispielsweise möglich, das Mehrphasengemisch gleichzeitig oder alternativ aus verschiedenen Kompressionsstufen dem Stabilisierungsspalt zuzuführen, wodurch ebenfalls der Druck im Stabilisierungsspalt und damit der Grad der Dämpfung bzw. der Steifigkeit des schwingungsfähigen Rotors auf sehr einfach Weise eingestellt und sehr flexibel auf unterschiedliche Anforderungen und wechselnde Betriebsbedingungen einstellbar ist.

Ein weiterer besonderer Vorteil besteht darin, dass es durch die Erfindung erstmals möglich ist, Pumpen mit einer viel höheren Anzahl von Kompressionsstufen zu konstruieren, als das bisher möglich war. Bisher war die mögliche Anzahl der Kompressionsstufen allein schon durch die mit steigender Zahl der Kompressionsstufen massiv ansteigenden Schwingungen des Rotors eingeschränkt. Durch die Erfindung ist der Rotor praktisch auf einer beliebigen Länge sicher stabilisierbar.

Durch Verwendung bestimmter Ausführungsvarianten ist es sogar möglich, bestehende Pumpen aus dem Stand der Technik nachzurüsten, so dass, um die Vorteil der Erfindung nutzbar zu machen, nicht die gesamte Pumpe ausgetauscht werden muss. Das ist zum Beispiel dadurch möglich, dass ein Rotor einer erfindungsgemäßen Pumpe, das heisst ein Rotor mit einem Deckring am helico-axialen Laufrad, einfach an die Geometrie einer bekannten älteren Pumpe angepasst und in diese im Rahmen einer regulären Wartung eingebaut wird. Das heisst, der ältere Rotor, der die eingangs beschrieben Probleme mit den schädlichen Schwingungen hat, kann einfach gegen einen Rotor mit einem Deckring am helico-axialen Laufrad ausgetauscht werden.

Wie später noch anhand der Zeichnungen exemplarisch an besonders bevorzugten Ausführungsbeispielen erläutert werden wird, kann ein zusätzlicher Stabilisierungsspalt zum Beispiel zwischen einer zusätzlichen Stabilisierungsfläche und dem Pumpengehäuse ausgebilde und / oder auch zwischen einer zusätzlichen Stabilisierungsfläche und dem Rotor vorgesehen werden.

Erfindungsgemäss ist das Stabilisierungselement ein Deckring, der das helico-axiale Laufrad in Umfangsrichtung umschliesst, so dass der Stabilisierungsspalt zwischen dem Deckring und dem Pumpengehäuse ausgebildet ist. Dabei kann ein solcher Deckring an allen helico-axialen Laufrädern eines Rotors vorgesehen sein, oder nur an ausgewählten einzelnen Laufrädern, wodurch die Herstellung des Rotors natürlich deutlich weniger aufwändig und kostengünstiger wird.

Bei einem zusätzlichen wichtigen Ausführungsbeispiel der vorliegenden Erfindung ist das Stabilisierungselement in Form einer Stabilisierungsbuchse zwischen zwei benachbarten Kompressionsstufen am Rotor vorgesehen ist. Wobei eine Stabilisierungsbuchse zwischen allen benachbarten Kompressionsstufen eines Rotors vorgesehen sein kann, wodurch vor allem bei sehr hohen Belastungen eine besonders gute Dämpfung der Schwingungen des Rotors erreichbar ist, oder aber auch nur zwischen einzelnen ausgewählten Paaren von Kompressionsstufen, wodurch die Herstellung des Rotors natürlich deutlich weniger aufwändig und kostengünstiger wird.

Die Stabilisierungsbuchse kann dabei derart ausgestaltet und am Rotor angeordnet sein, dass der Stabilisierungsspalt zwischen der Stabilisierungsbuchse und dem Pumpengehäuse ausgebildet ist, und / oder die Stabilisierungsbuchse kann auch derart ausgestaltet und am Rotor angeordnet sein, dass der Stabilisierungsspalt zwischen der Stabilisierungsbuchse und dem Rotor ausgebildet ist. Im Speziellen können an ein und demselben Rotor beide Varianten verwirklicht sein, wodurch sich in bestimmten Fällen eine besondere hohe Laufruhe und besonders gute Dämpfung der Rotorschwingungen erreichen lässt.

Wie bereits oben erwähnt, kann in einer besonders bevorzugten Ausführungsvariante der vorliegenden Erfindung ein Zuführkanal vorgesehen sein, der so ausgebildet und angeordnet ist, dass zur Ausbildung der hydrodynamischen Stabilisierungsschicht im Stabilisierungsspalt ein unter einem vorgebbaren Druck stehendes Mehrphasengemisch und daraus resultierend eine vorgebbare Menge an Mehrphasengemisch durch den Zuführkanal dem Stabilisierungsspalt zuführbar ist, wobei der Zuführkanal bevorzugt in einem Spaltring vorgesehen ist.

So kann zum Beispiel der Zuführkanal so am Stator ausgebildet und angeordnet sein, dass zur Ausbildung der hydrodynamischen Stabilisierungsschicht im Stabilisierungsspalt unter einem vorgebbaren Druck eine vorgebbare Menge eines Stabilisierungsmediums, insbesondere an Mehrphasengemisch durch den Zuführkanal dem Stabilisierungsspalt zuführbar ist.

In einer weiteren Ausführungsvariante kann der Zuführkanal derart am Pumpengehäuse angeordnet und ausgebildet sein, dass zur Ausbildung der hydrodynamischen Stabilisierungsschicht im Stabilisierungsspalt eine vorgebbare Menge an Stabilisierungsmedium, insbesondere Mehrphasengemisch durch den Zuführkanal dem Stabilisierungsspalt zuführbar ist.

Oder aber ein Zuführkanal ist derart am Rotor angeordnet und ausgebildet, dass zur Ausbildung der hydrodynamischen Stabilisierungsschicht im Stabilisierungsspalt eine vorgebbare Menge an Stabilisierungsmedium, insbesondere Mehrphasengemisch durch den Zuführkanal dem Stabilisierungsspalt zuführbar ist.

Wie bereits erwähnt, kann bei einer erfindungsgemässen helico-axialen Pumpe das Stabilisierungsmedium, insbesondere das Mehrphasengemisch dem Zuführkanal besonders bevorzugt von einer Kompressionsstufe zugeführt werden, an der ein höheres Druckniveau herrscht, als an derjenigen Kompressionsstufen, der es als Stabilisierungsmedium zugeführt wird. Alternativ oder gleichzeitig kann jedoch zur Ausbildung der hydrodynamischen Stabilisierungsschicht auch ein in derselben Kompressionsstufe komprimiertes Mehrphasengemisch verwendet werden.

Ausserdem betrifft die Erfindung auch ein Verfahren gemäss Anspruch 9 zur hydrodynamischen Lagerung eines Rotors in einer erfindungsgemäßen helico-axialen Pumpe, wobei in einem Pumpengehäuse der Rotor drehbar um eine Längsachse gelagert wird, und eine Kompressionsstufe zur Kompression des Mehrphasengemischs den Rotor mit einem helico-axialen Laufrad und einen Stator umfasst. Erfindungsgemäss wird ein hydrodynamisches Stabilisierungselement mit einer Stabilisierungsfläche derart im Pumpengehäuse vorgesehen und ausgestaltet, dass entlang einer im Wesentlichen axial verlaufenden Stabilisierungsfläche ein Stabilisierungsspalt ausgebildet wird, so dass im Betriebszustand eine hydrodynamische Stabilisierungsschicht aus einem Stabilisierungsmedium im Stabilisierungsspalt zur hydrodynamische Lagerung des Rotors gebildet wird.

Im Folgenden wird die Erfindung an Hand der Zeichnung näher erläutert. Es zeigen in schematischer Darstellung:
- Fig. 1a: eine Kompressionsstufe einer aus dem Stand der Technik bekannten helico-axialen Pumpe;
- Fig. 1b: eine Pumpe gemäss Fig. 1a teilweise im Schnitt;
- Fig. 2: ein Ausführungsbeispiel einer erfindungsgemässen helicoaxialen Pumpe mit Deckring am helico-axialen Laufrad;
- Fig. 3: ein zweites Ausführungsbeispiel gemäss Fig. 2 mit Einspritzung am Deckring des helico-axialen Laufrads;
- Fig. 3a: das Ausführungsbeispiel der Fig. 3 mit Einspritzung unter höherem Druck;
- Fig. 4a: ein drittes Ausführungsbeispiel gemäss Fig. 2 mit Einspritzung am Stator;
- Fig. 4b: ein anderes, nicht zur Erfindung gehörendes Ausführungsbeispiel gemäss Fig. 4a ohne Deckring am helico-axialen Laufrad;
- Fig. 4c: ein weiteres, nicht zur Erfindung gehörendes Ausführungsbeispiel gemäss Fig. 4b mit Einspritzung aus dem Rotor;
- Fig. 5a: ein viertes Ausführungsbeispiel gemäss Fig. 2 mit Stabilisierungsbuchse und Einspritzung;
- Fig. 5b: ein anderes, nicht zur Erfindung gehörendes Ausführungsbeispiel gemäss Fig. 5a ohne Deckring am helico-axialen Laufrad.

Der anhand der Fig. 1a und Fig. 1b beschriebene Stand der Technik wurde eingangs bereits eingehend beschrieben, so dass sich hier eine weitere Diskussion der Fig. 1a und Fig. 1b erübrigt.

An dieser Stelle sei im Übrigen darauf hingewiesen, dass zur besseren Unterscheidung der Erfindung vom Stand der Technik in den Zeichnungen diejenigen Bezugszeichen, die sich auf Merkmale bzw. Ausführungsformen aus dem Stand der Technik beziehen, mit einem Hochkomma versehen sind, während Bezugszeichen zu Merkmalen erfindungsgemässer Ausführungsbeispiele kein Hochkomma tragen.

Anhand der Fig. 2 soll ein erstes wichtiges Ausführungsbeispiel einer erfindungsgemässen helico-axialen Pumpe diskutierte werden, die sich durch einen Deckring am helico-axialen Laufrad auszeichnet.

Die helico-axiale Pumpe 1 zur Förderung eines Mehrphasengemischs M, umfasst einen in einem Pumpengehäuse 6 um eine Längsachse A drehbar gelagerten Rotor 2. Der Rotor 2 umfasst dabei zur Kompression des Mehrphasengemischs M in an sich bekannter Weise eine Kompressionsstufe K mit einem helico-axialen Laufrad 3 und einem Stator 4. Gemäss der vorliegenden Erfindung ist dabei ein hydrodynamisches Stabilisierungselement 7, 71 mit einer Stabilisierungsfläche 700 derart im Pumpengehäuse 6 vorgesehen und derart ausgestaltet, dass vor der Stabilisierungsfläche 700 ein Stabilisierungsspalt 8 ausgebildet wird, so dass im Betriebszustand eine hydrodynamische Stabilisierungsschicht S aus dem Mehrphasengemisch M im Stabilisierungsspalt 8 ausgebildet wird.

Im vorliegenden erfindungsgemäßen Beispiel der Fig. 2 ist das Stabilisierungselement 7 ein Deckring 71, der das helico-axiale Laufrad 3 in Umfangsrichtung umschliesst, so dass der Stabilisierungsspalt 8 zwischen dem Deckring 71 und dem Pumpengehäuse 6 ausgebildet werden kann.

Aus Gründen der Übersichtlichkeit sind dabei in allen Figuren jeweils nur eine oder zwei Kompressionsstufen K dargestellt. Auch wenn es im Prinzip möglich ist, dass eine erfindungsgemässe helico-axiale Pumpe 1 nur eine einzige Kompressionsstufe K umfasst, wird eine erfindungsgemässe helico-axiale Pumpe 1 in der Praxis eine Vielzahl von Kompressionsstufen K umfassen, zum Beispiel bis zu sechzehn Kompressionsstufen K oder sogar noch deutlich mehr Kompressionsstufen K, die bevorzugt hintereinander in Serie entlang der Längsachse A angeordnet sind, so dass in an sich bekannter Weise eine ausreichende Gesamtkompression des Mehrphasengemischs M erzeugt werden kann und das so komprimierte Mehrphasengemisch M dann zum Beispiel mit einer nach geschalteten Druckpumpe auf ein höheres Niveau und / oder über weite Strecken zur Weiterverarbeitung gefördert werden kann.

Wie in Fig. 2 gezeigt ist, wird die Stabilisierungsschicht S aus dem Stabilisierungsmedium im Stabilisierungsspalt 8 dadurch gebildet, dass Mehrphasengemisch M wie durch den Doppelpfeil M symbolisch gezeigt, darstellungsgemäss von links der darstellungsgemäss linken Kompressionsstufe K zugeführt, von dieser in an sich bekannter Weise komprimiert, was selbstverständlich mit einer entsprechenden Druckerhöhung einhergeht, die sich auch als Druckdifferenz ΔP über das helico-axiale Laufrad 3 Kompressionsstufe K etabliert.

Aufgrund der Druckdifferenz ΔP wird, wie durch die kleinen gebogenen Pfeile M angedeutet, vom darstellungsgemäss rechts gelegen höheren Druckniveau Mehrphasengemisch M in den Stabilisierungsspalt 8 gepresst, wodurch sich automatisch die hydrodynamische Stabilisierungsschicht S zwischen der Stabilisierungsfläche 700 des Deckrings 7 und dem Pumpengehäuse 6 ausbildet, wodurch die Schwingen des Rotors gedämpft werden und der Lauf des Rotors stabilisiert wird.

Es versteht sich dabei, dass bei einem Rotor 2 der vorliegenden Erfindung der Deckring 71 entweder an allen helico-axialen Laufrädern 3 des Rotors ausgebildet sein kann, oder nur an bestimmten ausgewählten Helico-axialen Laufrädern 3. Im übrigen kann je nach Anwendung bzw. je nach den speziellen Erfordernissen der Deckring 71 ein helico-axiales Laufrad 3 vollständig abdecken oder einen eine bestimmten vorgebbaren Bereich des Umfangs des helico-axialen Laufrads 3.

Anhand der Fig. 3 ist ein zweites Ausführungsbeispiel gemäss Fig. 2 schematisch dargestellt, das sich von dem der Fig. 2 dadurch unterscheidet, dass eine Einspritzung des Stabilisierungsmediums am Deckring 71 des helico-axialen Laufrads 3 vorgesehen ist. Hier wird zusätzlich Stabilisierungsmedium durch den Zuführkanal 400, 402 in den Stabilisierungsspalt 8 zur Bildung der Stabilisierungsschicht S eingebracht. Es versteht sich, dass auch sich hier wie bereits bei der Diskussion der Fig. 2 beschrieben, eine Druckdifferenz ΔP über dem helico-axialen Laufrad 3 im Betriebszustand einstellen wird, wodurch die Stabilisierungsschicht S bereits teilweise gebildet wird. Durch Verwendung der Einspritzung von Stabilisierungsmedium unter erhöhtem Druck durch den Zuführkanal 400, 402, kann jedoch eine noch bessere Stabilisierungsschicht S im Stabilisierungsspalt 8 aufgebaut werden, so dass auch sehr lange Rotoren 2 bzw. sehr stark belastete Rotor 2 noch ausreichend gedämpft und sicher gelagert werden können.

Das erfindungsgemäße Ausführungsbeispiel der Fig. 3a unterscheidet sich dabei von demjenigen der Fig. 3 nur dadurch, dass die Einspritzung des Stabilisierungsmediums am Deckring 71 des helico-axialen Laufrads 3 unter einem deutlich höheren Druck erfolgt, als beim Beispiel der Fig. 3. Das ist deutlich daran zu erkennen, dass das Stabilisierungsmedium bei Fig. 3a darstellungsgemäss sowohl nach links, also in Richtung zu einer Kompressionsstufe K mit einem niedrigeren Druckniveau als auch nach rechts, also auch in Richtung einer Kompressionsstufe mit einem höheren Druckniveau aus dem Stabilisierungsspalt 8 herausgepresst wird.

Dagegen ist beim Beispiel der Fig. 3 der Druck mit dem das Stabilisierungsmedium durch den Zuführkanal 400, 402 in den Stabilisierungsspalt 8 zur Bildung der Stabilisierungsschicht S eingebracht wird deutlich kleiner als in Fig. 3a. Das ist klar daran zu erkennen, dass das Stabilisierungsmedium bei Fig. 3 darstellungsgemäss von rechts, also von einer Kompressionsstufe mit einem höheren Druckniveau in den Stabilisierungsspalt 8 eintreten kann.

Das Stabilisierungsmedium kann dabei wie bereits beschrieben von einem externen Druckspeicher oder einer externen Pumpe zur Verfügung gestellt werden; wird jedoch bevorzugt von einer anderen Kompressionsstufe K, die ein höheres Druckniveau hat, zur Verfügung gestellt.

Anhand der schematischen Fig. 4a wird ein drittes Ausführungsbeispiel gemäss Fig. 2 mit einer Einspritzung des Stabilisierungsmediums am Stator 4 dargestellt. Hier ist am Stator 4, zum Beispiel an einer Schaufel des Stators 4 ein Zuführkanal 400, 401 in Form einer Bohrung vorgesehen oder aber es kann auch ein separater Zuführkanal 400, 401 vorgesehen werden, der sich wie in Fig. 4a dargestellt, durch das Pumpengehäuse 6 bis zum Stabilisierungsspalt 8 erstreckt, so dass zwischen dem Rotor 2 und der Stabilisierungsfläche 700 des als Stabilisierungselement 73 ausgebildeten Stators 4 eine zusätzliche Stabilisierungsschicht S aus Stabilisierungsmedium, das im speziellen Beispiel der Fig. 4a Mehrphasengemisch M von einer anderen Kompressionsstufe ist, ausgebildet werden kann.

In Fig. 4b ist ein anderes, nicht zur Erfindung gehörendes Ausführungsbeispiel gemäss Fig. 4a dargestellt, das sich von dem der Fig. 4a nur dadurch unterscheidet, dass am helico-axialen Laufrad 3 kein Deckring 71 vorgesehen ist. Eine solche vereinfachte Konstruktion kann zum Beispiel immer dann erfolgreich eingesetzt werden, wenn die Stabilisierung des Rotors 2 durch die Stabilisierungsschicht S am Stator 4 bereits ausreicht.

Fig. 4c zeigt eine weitere, nicht zur Erfindung gehörende Variante des Ausführungsbeispiels gemäss Fig. 4b.

Hier erfolgt die Zuführung des Stabilisierungsmediums nicht über einen Zuführkanal 400, 401 durch das Pumpengehäuse 6, sondern die Einspritzung des Stabilisierungsmediums erfolgt durch einen Zufuhrkanal 400, 403, der im Rotor 2 ausgebildet ist. Dazu kann der Rotor 2 zum Beispiel eine hohle Rotorwelle haben oder es können in der Rotorwelle geeignete Kanäle oder Leitungen ausgebildet sein, durch die das Stabilisierungsmedium, zum Beispiel Mehrphasengemisch M aus einer Kompressionsstufe K mit einem höheren Druckniveau zuführbar ist.

Die Fig. 5a zeigt dagegen ein viertes, anderes Ausführungsbeispiel gemäss Fig. 2, bei welchem zwischen zwei benachbarten Kompressionsstufen K eine zusätzliche Stabilisierungsbuchse 72 vorgesehen ist, wobei Einspritzung des Stabilisierungsmediums in den Stabilisierungsspalt 8 durch einen durch das Pumpengehäuse 6 geführten Zuführkanal 400, 402 erfolgt. Eine solche Anordnung ist besonders geeignet, wenn eine sehr hohe Stabilität bzw. Dämpfung des Rotors 2 erreicht werden muss. Dabei kann die Einspritzung in den Stabilisierungsspalt 8 im Prinzip auch analog zu Fig. 4c durch die Rotorwelle des Rotors 2 erfolgen. Außerhalb des Schutzumfangs der Erfindung ist es wie schematisch in Fig. 5b gezeigt natürlich auch möglich, dass an allen oder verschiedenen helico-axialen Laufrädern 3 auf den Deckring verzichtet werden kann.

Dabei ist es in speziellen Fällen selbstverständlich auch möglich, dass alternativ oder zusätzlich zu der Stabilisierungsbuchse 72 zwischen jeweils zwei benachbarten Kompressionsstufen K, eine Stabilisierungsbuchse 72 auch innerhalb einer Kompressionsstufe K zwischen dem helico-axialen Laufrad 3 und dem Stator 4 vorgesehen sein kann. Dabei versteht der Fachmann sofort, dass nicht an jeder bzw. nicht zwischen jedem Paar von Kompressionsstufen K eine Stabilisierungsbuchse 72 vorgesehen sein muss.

Es versteht sich, dass alle oben beschriebenen Ausführungsbeispiele der Erfindung nur beispielhaft bzw. exemplarisch zu verstehen sind. Der Schutzumfang der Erfindung ist ausschließlich durch die nachfolgenden Ansprüche bestimmt.

## Patentansprüche

1. Helico-axiale Pumpe zur Förderung eines Mehrphasengemischs (M), welche helico-axiale Pumpe einen in einem Pumpengehäuse (6) um eine Längsachse (A) drehbar gelagerten Rotor (2) umfasst, wobei eine Kompressionsstufe (K) zur Kompression des Mehrphasengemischs (M) den Rotor (2) mit einem helico-axialen Laufrad (3) und einen, in Förderrichtung dem helico-axialen Laufrad (3) nachgeschalteten, Stator (4) umfasst, sowie einen Deckring (71), der das helico-axiale Laufrad (3) in Umfangsrichtung umschliesst, **dadurch gekennzeichnet dass** ein hydrodynamisches Stabilisierungselement (7, 71) mit einer Stabilisierungsfläche (700) derart im Pumpengehäuse (6) vorgesehen und ausgestaltet ist, dass entlang der im Wesentlichen axial verlaufenden Stabilisierungsfläche (700) ein Stabilisierungsspalt (8) ausgebildet ist, sodass im Betriebszustand eine hydrodynamische Stabilisierungsschicht (S) aus einem Stabilisierungsmedium im Stabilisierungsspalt (8) bildbar ist, wobei der Deckring (71) das Stabilisierungselement (7, 71) ist, so dass der Stabilisierungsspalt (8) zwischen dem Deckring (71) und dem Pumpengehäuse (6) ausgebildet ist.

2. Helico-axiale Pumpe nach Anspruch 1, wobei ein zusätzliches hydrodynamisches Stabilisierungselement als eine Stabilisierungsbuchse (72) zwischen zwei benachbarten Kompressionsstufen (K), die jeweils ein helico-axiales Laufrad (3) und einen Stator umfassen, am Rotor (2) vorgesehen ist.

3. Helico-axiale Pumpe nach Anspruch 2, wobei die Stabilisierungsbuchse (72) derart ausgestaltet und am Rotor (2) angeordnet ist, dass der Stabilisierungsspalt (8) zwischen der Stabilisierungsbuchse (72) und dem Pumpengehäuse (6) ausgebildet ist, und / oder wobei die Stabilisierungsbuchse (72) derart ausgestaltet und am Rotor (2) angeordnet ist, dass der Stabilisierungsspalt (8) zwischen der Stabilisierungsbuchse (72) und dem Rotor (2) ausgebildet ist.

4. Helico-axiale Pumpe nach einem der vorangehenden Ansprüche, wobei ein Zuführkanal (401) vorgesehen ist, der so ausgebildet und angeordnet ist, dass zur Ausbildung der hydrodynamischen Stabilisierungsschicht (S) im Stabilisierungsspalt (8) eine vorgebbare Menge an Stabilisierungsmedium, insbesondere Mehrphasengemisch (M), durch den Zuführkanal (400, 401, 402, 403) dem Stabilisierungsspalt (8) zuführbar ist, wobei der Zuführkanal (400, 401, 402, 403) bevorzugt in einem Spaltring (9) vorgesehen ist.

5. Helico-axiale Pumpe nach einem der vorangehenden Ansprüche, mit einem Zuführkanal (401), der so am Stator (4) ausgebildet und angeordnet ist, dass zur Ausbildung der hydrodynamische Stabilisierungsschicht (S) im Stabilisierungsspalt (8) eine vorgebbare Menge an Stabilisierungsmedium durch den Zuführkanal (401) dem Stabilisierungsspalt (8) zuführbar ist.

6. Helico-axiale Pumpe nach einem der vorangehenden Ansprüche, wobei am Pumpengehäuse ein Zuführkanal (402) derart angeordnet und ausgebildet ist, dass zur Ausbildung der hydrodynamischen Stabilisierungsschicht (S) im Stabilisierungsspalt (8) eine vorgebbare Menge an Stabilisierungsmedium durch den Zuführkanal (402) dem Stabilisierungsspalt (8) zuführbar ist.

7. Helico-axiale Pumpe nach einem der vorangehenden Ansprüche, wobei am Rotor (2) ein Zuführkanal (403) derart angeordnet und ausgebildet ist, dass zur Ausbildung der hydrodynamische Stabilisierungsschicht (S) im Stabilisierungsspalt (8) eine vorgebbare Menge an Stabilisierungsmedium durch den Zuführkanal (403) dem Stabilisierungsspalt (8) zuführbar ist.

8. Helico-axiale Pumpe nach einem der Ansprüche 4 bis 7, wobei dem Zuführkanal (400, 401, 402, 403) das Stabilisierungsmedium von einer Kompressionsstufe (K) zugeführt wird, an der ein höheres Druckniveau herrscht.

9. Verfahren zur hydrodynamischen Lagerung eines Rotors (2) in einer helico-axialen Pumpe (1), die nach einem der Ansprüche 1 bis 8 ausgestaltet ist, wobei in einem Pumpengehäuse (6) der Rotor (2) drehbar um eine Längsachse (A) gelagert wird, und eine Kompressionsstufe (K) zur Kompression des Mehrphasengemischs (M) den Rotor (2) mit einem helico-axialen Laufrad (3) und einen, in Förderrichtung dem helico-axialen Laufrad (3) nachgeschalteten, Stator (4) umfasst, sowie einen Deckring (71), der das helico-axiale Laufrad (3) in Umfangsrichtung umschliesst, **dadurch gekennzeichnet, dass** ein hydrodynamisches Stabilisierungselement (7, 71) mit einer Stabilisierungsfläche (700) derart im Pumpengehäuse (6) vorgesehen und ausgestaltet wird, dass entlang einer im Wesentlichen axial verlaufenden Stabilisierungsfläche (700) ein Stabilisierungsspalt (8) ausgebildet wird, so dass im Betriebszustand eine hydrodynamische Stabilisierungsschicht (S) aus einem Stabilisierungsmedium im Stabilisierungsspalt (8) zur hydrodynamische Lagerung des Rotors (2) gebildet wird, wobei der Deckring (71) das Stabilisierungselement (7, 71) ist, so dass der Stabilisierungsspalt (8) zwischen dem Deckring (71) und dem Pumpengehäuse (6) ausgebildet ist.

## Claims

1. A helico-axial pump for pumping a multi-phase mixture (M), said helico-axial pump including a rotor (2) rotatably journaled in a pump housing (6) about a longitudinal axis (A), wherein a compression stage (K) for the compression of the multi-phase mixture (M) includes the rotor (2) having a helico-axial impeller (3) and a stator (4) connected downstream of the helico-axial impeller (3) in the pumping direction, as well as a cover ring (71) which surrounds the helico-axial impeller (3) in a circumferential direction **characterized in that** a hydrodynamic stabilization element (7, 71) having a stabilization surface (700) is provided and designed in the pump housing (6) in such a way that a stabilization gap (8) is formed along the substantially axially extending stabilizing surface (700), so that in the operating state a hydrodynamic stabilization layer (S) made of a stabilization medium can be formed in the stabilization gap (8), wherein the cover ring (71) is the stabilization element (7, 71), so that the stabilization gap (8) is formed between the cover ring (71) and the pump housing (6).

2. A helico-axial pump in accordance with claim 1, wherein an additional hydrodynamic stabilization element is provided as a stabilization sleeve (72) on the rotor (2) between two adjacent compression stages (K), each including a helico-axial impeller (3) and a stator.

3. A helico-axial pump in accordance with claim 2, wherein the stabilization sleeve (72) is designed in such a way and arranged on the rotor (2), that the stabilizing gap (8) is formed between the stabilizing sleeve (72) and the pump housing (6), and/or wherein the stabilizing sleeve (72) is designed in such a way and arranged on the rotor (2) that the stabilizing gap (8) is formed between the stabilizing sleeve (72) and the rotor (2).

4. A helico-axial pump in accordance with any one of the preceding claims, wherein a feed passage (401) is provided, which is formed and arranged in such a way that a pre-determinable amount of stabilization medium, in particular a multi-phase mixture (M), can be pumped to the stabilizing gap (8) through the feed passage (400, 401, 402, 403) for the formation of the hydrodynamic stabilization layer (S) in the stabilization gap (8), wherein the feed passage (400, 401, 402, 403) is preferably provided in a gap ring (9).

5. A helico-axial pump in accordance with any one of the preceding claims, having a feed passage (401), which is formed and arranged at the stator (4) in such a way that a pre-determinable amount of stabilization medium can be pumped to the stabilizing gap (8) through the feed passage (401) for the formation of the hydrodynamic stabilization layer (S) in the stabilization gap (8).

6. A helico-axial pump in accordance with any one of the preceding claims, wherein a feed passage (402) is arranged and formed on the pump housing in such a way that a pre-determinable amount of stabilization medium can be pumped to the stabilizing gap (8) through the feed passage (402) for the formation of the hydrodynamic stabilization layer (S) in the stabilization gap (8).

7. A helico-axial pump in accordance with any one of the preceding claims, wherein a feed passage (403) is arranged and formed on the rotor (2) in such a way that a pre-determinable amount of stabilization medium can be pumped to the stabilizing gap (8) through the feed passage (403) for the formation of the hydrodynamic stabilization layer (S) in the stabilization gap (8).

8. A helico-axial pump in accordance with any one of the claims 4 to 7, wherein the stabilization medium is pumped to the feed passage (400, 401, 402, 403) by a compression stage (K), at which a higher pressure level prevails.

9. A method for the hydrodynamic journaling of a rotor (2) in a helico-axial pump (1) which is designed in accordance with any one of the claims 1 to 8, wherein the rotor (2) is rotatably journaled in a pump housing (6) about a longitudinal axis (A), and a compression stage (K) for the compression of the multi-phase mixture (M) includes the rotor (2) having a helico-axial impeller (3) and a stator (4) connected downstream of the helico-axial impeller (3) in the pumping direction, as well as a cover ring (71) which surrounds the helico-axial impeller (3) in a circumferential direction, **characterized in that** a hydrodynamic stabilization element (7, 71) having a stabilization surface (700) is provided and designed in the pump housing (6) in such a way that a stabilization gap (8) is formed along a substantially axially extending stabilizing surface (700), so that in the operating state a hydrodynamic stabilization layer (S) made of a stabilization medium is formed in the stabilization gap (8) for the hydrodynamic journaling of the rotor (2), wherein the cover ring (71) is the stabilization element (7, 71), so that the stabilization gap (8) is formed between the cover ring (71) and the pump housing (6).

## Revendications

1. Une pompe hélico-axiale pour pomper un mélange multiphasique (M), ladite pompe hélico-axiale comprenant un rotor (2) supporté dans un boîtier de pompe (6) de manière rotative autour d'un axe longitudinal (A), dans laquelle un étage de compression (K) pour la compression du mélange multiphasique (M) comprend le rotor (2) avec une roue hélico-axiale (3) et un stator (4) en aval de la roue hélico-axiale (3) dans la direction de pompage, ainsi qu'une bague de recouvrement (71) qui entoure la roue hélico-axiale (3) dans une direction circonférentielle **caractérisé en ce qu'**un élément de stabilisation hydrodynamique (7, 71) ayant une surface de stabilisation (700) est prévu et conçu dans le boîtier de pompe (6) de telle sorte qu'une fente de stabilisation (8) est formée le long de la surface de stabilisation (700) s'étendant sensiblement axialement, de sorte qu'à l'état de fonctionnement, une couche de stabilisation hydrodynamique (S) constituée d'un milieu de stabilisation peut être formée dans la fente de stabilisation (8), dans laquelle la bague de recouvrement (71) est l'élément de stabilisation (7, 71), de sorte que la fente de stabilisation (8) est formée entre la bague de recouvrement (71) et le boîtier de pompe (6).

2. La pompe hélico-axiale selon la revendication 1, dans laquelle un élément de stabilisation hydrodynamique supplémentaire est prévu sous la forme d'une douille de stabilisation (72) sur le rotor (2) entre deux étages de compression adjacents (K), chacun comprenant une roue hélico-axiale (3) et un stator.

3. La pompe hélico-axiale selon la revendication 2, dans laquelle la douille de stabilisation (72) est conçue et disposée sur le rotor (2) de telle sorte que la fente de stabilisation (8) est formée entre la douille de stabilisation (72) et le boîtier de pompe (6), et/ou dans laquelle la douille de stabilisation (72) est conçue et disposée sur le rotor (2) de telle sorte que la fente de stabilisation (8) est formée entre la douille de stabilisation (72) et le rotor (2).

4. La pompe hélico-axiale selon l'une des revendications précédentes, dans laquelle un canal d'alimentation (401) est prévu qui est conçu et disposé de telle sorte qu'une quantité pré-déterminable de milieu de stabilisation, en particulier un mélange multiphasique (M), peut être alimentée vers la fente de stabilisation (8) à travers le canal d'alimentation (400, 401, 402, 403) pour la formation de la couche de stabilisation hydrodynamique (S) dans la fente de stabilisation (8), dans laquelle le canal d'alimentation (400, 401, 402, 403) est de préférence prévu dans un anneau de fente (9).

5. La pompe hélico-axiale selon l'une des revendications précédentes, avec un canal d'alimentation (401), qui est conçu et disposé sur le stator (4) de telle sorte qu'une quantité pré-déterminable de milieu de stabilisation peut être alimentée vers la fente de stabilisation (8) à travers le canal d'alimentation (401) pour la formation de la couche de stabilisation hydrodynamique (S) dans la fente de stabilisation (8).

6. La pompe hélico-axiale selon l'une des revendications précédentes, dans laquelle un canal d'alimentation (402) est disposé et conçu sur le boîtier de pompe de telle sorte qu'une quantité pré-déterminable de milieu de stabilisation peut être alimentée vers la fente de stabilisation (8) à travers le canal d'alimentation (401) pour la formation de la couche de stabilisation hydrodynamique (S) dans la fente de stabilisation (8).

7. La pompe hélico-axiale selon l'une des revendications précédentes, dans laquelle un canal d'alimentation (403) est disposé et conçu sur le rotor (2) de telle sorte qu'une quantité pré-déterminable de milieu de stabilisation peut être alimentée vers la fente de stabilisation (8) à travers le canal d'alimentation (401) pour la formation de la couche de stabilisation hydrodynamique (S) dans la fente de stabilisation (8).

8. La pompe hélico-axiale selon l'une des revendications 4 à 7, dans laquelle le milieu de stabilisation est alimenté vers le canal d'alimentation (400, 401, 402, 403) par un étage de compression (K), auquel règne un niveau de pression plus élevé.

9. Un procédé pour le support hydrodynamique d'un rotor (2) dans une pompe hélico-axiale (1) qui est conçue selon l'une des revendications 1 à 8, dans lequel le rotor (2) est supporté dans un boîtier de pompe (6) de manière rotative autour d'un axe longitudinal (A), et un étage de compression (K) pour la compression du mélange multiphasique (M) comprend le rotor (2) avec une roue hélico-axiale (3) et un stator (4) en aval de la roue hélico-axiale (3) dans la direction de pompage, ainsi qu'une bague de recouvrement (71) qui entoure la roue hélico-axiale (3) dans une direction circonférentielle **caractérisé en ce qu'**un élément de stabilisation hydrodynamique (7, 71) ayant une surface de stabilisation (700) est prévu et conçu dans le boîtier de pompe (6) de telle sorte qu'une fente de stabilisation (8) est formée le long de la surface de stabilisation (700) s'étendant sensiblement axialement, de sorte qu'à l'état de fonctionnement, une couche de stabilisation hydrodynamique (S) constituée d'un milieu de stabilisation est formée dans la fente de stabilisation (8) pour le support hydrodynamique du rotor (2), dans laquelle la bague de recouvrement (71) est l'élément de stabilisation (7, 71), de sorte que la fente de stabilisation (8) est formée entre la bague de recouvrement (71) et le boîtier de pompe (6).
